# EUROPÄISCHE PATENTSCHRIFT

(11) **EP 2 605 870 B1**
(45) Veröffentlichungstag und Bekanntmachung des Hinweises auf die Patenterteilung: **21.05.2014**
(21) Anmeldenummer: 11751577.5
(22) Anmeldetag: 16.08.2011
(51) Int. Cl.: E03B 7/09, B08B 9/032

(54) **VERFAHREN UND EINRICHTUNG ZUR ABSCHNITTSWEISEN REINIGUNG, BEI GLEICHZEITIGER DESINFEKTION, VON ERDVERLEGTEN ROHRLEITUNGEN DES ÖFFENTLICHEN TRINKWASSERNETZES**
METHOD AND APPARATUS FOR THE SECTIONAL CLEANING, ALONG WITH SIMULTANEOUS DISINFECTION, OF BURIED PIPELINES IN THE PUBLIC DRINKING WATER NETWORK
PROCÉDÉ ET DISPOSITIF DE NETTOYAGE PAR SECTIONS, AVEC DÉSINFECTION SIMULTANÉE, DE CONDUITES ENTERRÉES DU RÉSEAU D'EAU POTABLE PUBLIC

(30) Priorität: 17.08.2010 DE 102010039385
(43) Veröffentlichungstag der Anmeldung: 26.06.2013
(73) Patentinhaber: Mösslein GmbH, 97816 Lohr am Main (DE)
(72) Erfinder: MÖSSLEIN, Günter, 97845 Neustadt (DE)
(74) Vertreter: Gulde & Partner
(86) Internationale Anmeldenummer: PCT/EP2011/064076
(87) Internationale Veröffentlichungsnummer: WO 2012/022739

(56) Entgegenhaltungen:
- DE-A1- 10 041 021
- DE-U1-202004 002 857
- JP-A- 9 187 745
- US-A- 5 800 629

## Beschreibung

Die Erfindung betrifft ein kombiniertes Verfahren zur abschnittsweisen Reinigung von Rohrleitungen, bei gleichzeitiger Desinfektion, des öffentlichen Trinkwassernetzes und eine Einrichtung zur Durchführung des Verfahrens. Erfindungsgemäß wird eine abgeschieberte Teilstrecke eines Trinkwasserrohres, das erdverlegt ist, in einem Arbeitsgang und in einem geschlossenen Kreislauf durch eine mit definierten Druck beaufschlagte Reinigungs- oder Spülflüssigkeit durchströmt, wobei deren Volumen dem der abgeschieberten Leitungsstrecke entspricht und in die Reinigungsflüssigkeit chemische und oxidative Zusätze dosiert zugegeben werden, die entsprechend dem Reinigungsfortschritt / Desinfektionsfortschritt wieder ausschleichend aus dem Reinigungszyklus entfernt werden.

Der Problematik der Reinhaltung öffentlicher Trinkwassernetze, der Wassergewinnung aus Tiefbrunnen, aus Oberflächengewässern (Stauseen) usw. wird seit jeher höchste Aufmerksamkeit gewidmet und es werden, geschuldet der sich ständig ändernden Umweltsituation, immer strengere Normen zur Einhaltung der Wasserhygiene erlassen.
Diese gilt es einzuhalten und zu unterbieten.
Daher ist u. a. die Pflege, d. h. Reinhaltung des öffentlichen Trinkwassernetzes eine nicht endende Aufgabe der öffentlichen, lokalen Wasserversorger.

Nachfolgend sollen beispielhaft Lösungen aufgezeigt werden, die sich mit der Reinigung und Spülung der vorgenannten Trinkwasserrohre beschäftigen.
Eine einfache und unter Umständen effektive Methode ist die bekannte Luft-Wasserspülung. Hierdurch werden Sedimente in einer Leitung und auch feste Ablagerungen aus Eisen, Mangan oder Kalk innerhalb einer abgeschieberten Strecke ausgeschwemmt. Dabei wird sterile, gekühlte und ölfreie Luft der Menge des in der Spülstrecke vorhandenen Wassers beigemischt und ein Reinigungsdruck über die eingeleitete Luft erzeugt, der unterhalb des normalen, sonst im Leitungssystem bestehenden Betriebsdrucks (< 7 bar) liegt, um Leitungsschäden zu vermeiden, wobei Strömungsgeschwindigkeiten von bis zu 15 m/s erreicht werden. Durch Kavitation werden Ablagerungen an den Rohrinnenwänden mechanisch gelöst und die Leitung wird abschließend entlüftet und mit frischem Wasser gespült.
Nachteilig ist, dass relativ feste Ablagerungen (Inkrustationen) nur durch die wirkende Strömungsmechanik nicht gelöst und auch die Keimfreiheit eines Trinkwasserrohres unzureichend erreicht werden.

Ein weiteres altbekanntes Verfahren ist das Molchen. Molche werden heutzutage noch eingesetzt, um bei Druckprüfungen Restluft aus einer Leitung zu entfernen oder auch um neue Trinkwasserleitungen zu desinfizieren.
Die eigentliche Reinigung mit Molchen ist zu aufwendig und zu teuer.

Die Fa. A & T-Rohrreinigungs-GmbH schlägt für die Reinigung und Spülung von in Gebäuden verlegten Trinkwasserrohren ein Verfahren der Einleitung eines mengenproportionalen Wasser-Luft-Gemisches vor, wobei durch den Anschluss einer Dosierpumpe dem Rohrleitungssystem ein Reinigungs- und Desinfektionsmittel beigemischt wird. Stark verschmutzte Rohre werden mit einem Dauerluftstoß bearbeitet und es muss danach zusätzlich desinfiziert werden. Das Verfahren ist aufwendig und es garantiert nicht, dass Beschädigungen am Wasserleitungssystem und an seinen Armaturen auftreten.

Nach DE 44 38 939 C2 werden ein Verfahren und eine Einrichtung zum Reinigen von Trinkwasserleitungen und zum Spülen von Trinkwasserleitungsnetzen vorgeschlagen, wobei sich eine entsprechende Leitungsstrecke einer erdverlegten Trinkwasserleitung noch in Betrieb befindet. Eine zu reinigende Leitungsstrecke wird dabei über entsprechend weit voneinander stehende Hydranten zum einen mit eingeleiteter Druckluft beaufschlagt, sodass in der Leitung ein Spüldruck erzeugt wird, der 0,5 bar über dem Ruhenetzdruck liegt und, wobei zum andren durch Öffnen eines am Ende der Leitungsstrecke zweiten Hydranten der Versorgungsdruck wieder auf den Ruhenetzdruck abgesenkt wird. Es sind auch Druckluftstöße vorgesehen.
Verfahrensgemäß kann nicht verhindert werden, dass zumindest eine Teilmenge abgelöster Ablagerungen in das "offene" Trinkwassernetz eingetragen werden.

Eine der Erfindung nahekommende Lösung wird in DE 10 2005 008 603 dargelegt. Die hier beschriebene Einrichtung ist mobil verfahrbar und es wird mir ihr über einen Hydrantenanschluss und einer sich daran anschließenden abgesicherten Spülstrecke entgegen der sonst üblichen Fließrichtung ein Trinkwasserrohr von Sedimenten und sonstigen Ablagerungen gereinigt. Während der Reinigungsphase wird zusätzlich mit Hydrosulfit in 60%iger Lösung gearbeitet. Zur Überwachung des Reinigungsfortschrittes sind im Rücklauf ein Trübungsmessgerät und eine Volumenstrommessung integriert. Die Einrichtung stellt sich durch den Einsatz eines Hydrozyklons und einer abgestuften Pumpengruppe als gerätetechnisch sehr aufwendig dar.

Mit WO 2006 020 092 wird eine unter pneumatischem Druck und unter Verwendung in einer Reinigungsflüssigkeit mit "schwimmenden" Schaumgummipellets ablaufende Reinigung vorgeschlagen. Hierdurch sind maximal Biofilme, aber keine festen Inkrustationen, lösbar. Es werden verfahrensgemäß geringe Mengen eines Lösungsmittels in dem Reinigungsprozess verwendet.

Gemäß KR 100 790 516 werden Tiefbrunnen, d.h. deren Steigrohre - in vertikaler Richtung - mittels Druckluft-Wasserspülung in Verbindung mit an einer Stange befestigter Bürsten mechanisch gereinigt.

Mit DE 893 595 B ist ein Verfahren zum Lösen und Entfernen von Ablagerungen und Anlagerungen in Kanälen und Rohren bekannt geworden. Hierbei werden die an den inneren Rohrwandungen entstandenen Schmutz- oder sonstigen Ab- und Anlagerungen durch longitudinale und/oder kreisförmige Impulse eines hydraulischen Mediums oder eines Gewindes verschiedener hydraulischer Medien gelockert und schließlich entfernt.
Diese Impulse werden erfindungsgemäß durch an einer oder mehreren Stellen des Rohres vorzugsweise tangential unter Druck und stoßweise oder intermittierend zugeleitete flüssige und/oder dampfförmige und/oder gasförmige Medien erzeugt und können in ihrer Wirkung noch durch einen am Ende der zu behandelnden Rohrstrecke erzeugten Sog unterstützt werden.

In US 5 800 629 A ist ein Rohreinigungssystem und eine Behandlung einer benutzten Reinigungslösung genannt. Hierbei wird in ein verschmutztes Rohrsystem gegeben, um Filme/Ablagerungen im Rohrsystem zu entfernen. Die sich verbrauchende Reinigungslösung zirkuliert durch das Rohrsystem und es wird ein zusätzliches Behandlungsmittel in das zirkulierende Reinigungsgemisch gegeben. Das Behandlungsmittel wird solange hinzugesetzt, bis eine umweltverträgliche Entsorgung erfolgen kann. Diese Methode verringert den Verbrauch an Reinigungslösung. Abgelagerte Carbonate werden mit Säure gelöst und durch NaOH (Ätznatron) neutralisiert.

Die WO 2009/ 002 080A1 stellt eine Reinigungsvorrichtung und ein Verfahren vor. Die Reinigungsvorrichtung beinhaltet einen Luftkompressor, eine Flüssigkeitsdosiereinrichtung und eine Kontrolleinrichtung. Der Luftkompressor erzeugt komprimierte Luft, die in das zu reinigende Rohr gepresst wird. Die Flüssigkeitsdosiereinrichtung liefert Flüssigkeit mittels Pumpe in das zu reinigende Rohr. Die Kontrolleinrichtung misst die komprimierte Luft, wobei alternativ die komprimierte Luft und die Flüssigkeit in Intervallen verwendet werden. Es kann auch mit ungleichen Drücken und Ausdehnung des Behandlungsraums gearbeitet werden. Zusätzlich ist eine schwingende Kraft indizierbar, um Ablagerungen zu entfernen. Dadurch erfolgt eine Steigerung der Effektivität des Entfernens.

Die WO 2003/ 095 745 A1 gibt Mittel zur Reinigung eines Leitungsrohres an. Diese umfassen eine Flüssigkeit liefernde Leitung, eine Flüssigkeit ausgebende Leitung, eine Vakuumquelle und Trennelemente, wobei die Zuführungsleitung mit einer Flüssigkeit liefernden Quelle über eine Pumpe verbunden ist, das freie Ende des Flüssigkeit liefernden Rohrs hat eine Düse, wobei deren Rohr in eine Leitung führt und der Flüssigkeitsaustritt der Düse so positioniert ist, dass eine effektive Reinigung der Ablagerungen im Rohr erfolgt und eine Bewegung der Düse innerhalb des zu reinigenden Rohrs erfolgt. Trennmittel separieren gelöste Bestandteile und filtern die Spüllösung.

Wie dem zitierten Stand der Technik zu entnehmen ist, sind eine Reihe mechanischer Reinigungs- und Spülverfahren bekannt, die teilweise chemische Mittel, allerdings nur zur Desinfektion, einsetzen und daher lediglich durch mechanische Kavitationen, Druckstoßerzeugung Sedimente und Ablagerungen entfernen, wobei durch zeitweilige Druckerhöhungen in der Reinigungsstrecke auch Schäden an der Rohrleitung in Kauf genommen werden.
Das ist technisch und ökonomisch absolut unvertretbar.

Es ist daher Aufgabe der Erfindung, ein kombiniertes Reinigungs- und Desinfektionsverfahren und eine mobile Einrichtung zur Realisierung des Verfahrens vorzuschlagen, womit in einem definiert langen, erdverlegten und während des Reinigungs-/Spülvorgangs abgeschieberten Trinkwasserrohr mit geringem gerätetechnischen Einsatz und üblichem im Trinkwassernetz vorhandenem Ruhenetzdruck in oder entgegen der Fließrichtung des Trinkwassers im Kreislauf gereinigt, gespült / desinfiziert und inhibitiert werden kann, wobei festanhaftende Inkrustationen mittels dosierter Zugabe niedrig konzentrierter mineralischer Säure und einem Oxidationsmittel, in einem Gemisch vorliegend, während des Reinigungsprozesses zur Ablösung kommen sollen.
Mittels einer mehrkammerigen Anordnung von Absetzbecken soll die Reinigungs- und Spülwassermenge für die Einleitung in den Vorfluter vorgeklärt sowie neutralisiert und es soll gewährleistet werden, dass die Dosierung der chemischen Zusätze ausschleichend während der Reinigung zurückgeführt wird.

Erfindungsgemäß wird die Aufgabe wie folgt gelöst, wobei hinsichtlich der grundlegenden erfinderischen Gedanken auf die Patentansprüche 1 und 7 hingewiesen wird.
Die weitere Ausgestaltung der Erfindung erfolgt gemäß der Ansprüche 2 bis 6 und 8.

Das mobil einsetzbare Verfahren bedient sich einer an sich bekannten Luft-Wasser-Spülung (Reinigung) von Trinkwasserrohren, wobei letztere abgeschiebert sind, in einem Kreislauf und unter einer laufenden dosierten Zugabe gering konzentrierter chemischer und oxidativer Zusätze. Die Verfahrensbedingungen sind derart gestaltet, dass die in mehreren Schritten ablaufenden Reinigungs- / Desinfektions- und Spülvorgänge, die jeweils im Kreislauf mehrfach durchgeführt werden, um Inkrustationen restlos zu beseitigen, bei anliegendem Ruhenetzdruck und unveränderter Temperatur des zur Reinigung / Desinfektion und Spülung anstehenden Trinkwassers wirken.

Das Verfahren kann durch nachfolgend genannte Schritte charakterisiert werden, nämlich, dass zur abschnittsweisen Reinigung, bei gleichzeitiger Desinfektion, von erdverlegten Rohrleitungen des öffentlichen Trinkwassernetzes, ein abgeschiebertes oder vorübergehend im offenen Grabenverbau vom übrigen Trinkwassernetz getrenntes Teilstück über eine mobile Einrichtung in einem ersten Schritt mittels einer im Kreislauf umgepumpten Reinigungsflüssigkeit beaufschlagt wird, in welche dosiert komprimierte Luft und ein Gemisch gering konzentrierter chemischer Zusätze zur Lösung von Inkrustationen und zur Desinfektion hinzugegeben wird und nach jeweiligem Durchsatz die Reinigungsflüssigkeit über eine mehrkammerige Anordnung von Absetzbecken vorgeklärt wird, sodass nach Absetzen gelöster Feststoffpartikel die Reinigungsflüssigkeit nur in geringem Maße durch Frischwasser auf das Niveau der geforderten Menge des Durchsatzes an Reinigungsflüssigkeit ergänzt und der Reinigungsfortschritt, unter anderem, mittels Trübungs- und / oder Volumenstrommessung überwacht wird, in einem zweiten Schritt- nach Beenden der Zirkulation der Reinigungsflüssigkeit-letztere während einer Ruhephase zur Lösung letzter Rückstände / Ablagerungen in der zu reinigenden Rohrleitung in definierter Zeit verbleibt, wobei in einem dritten Schritt - nach Beenden des Reinigens gemäß dem ersten und zweiten Schritt - die chemischen Zusätze in der Reinigungsflüssigkeit neutralisiert werden und letztere einem Vorfluter zugeführt wird, in einem vierten Schritt eine Klarspülung des gereinigten Rohres mit Frischwasser erfolgt und in einem fünften Schritt auf die Rohrinnenwandung eine Inhibitorlösung, zum Zweck des Korrosionsschutzes aufgebracht wird.
Dabei werden mittels Messung fortschreitender Reinigung und Desinfektion (Trübenmessung, Dekontamination u.a.) die Dosierungen chemischer und oxidativer Zusätze kontinuierlich zurückgefahren.
Vorteilhafterweise kann durch die im Kreislauf befindliche Anordnung von mehreren Absetzbecken daraus ein Großteil wieder umpumpbarer Reinigungs-/Desinfektions- bzw. Spülflüssigkeit gewonnen werden, sodass nur wenig Frischwasser zur Aufrechterhaltung des vorbestimmten Volumens der gesamten Reinigungs- bzw. Spülmenge ergänzt werden muss.
Die insbesondere in der Reinigungs-/Desinfektionsflüssigkeit in definierter Menge enthaltenen chemischen Mittel, wie schwach konzentrierte anorganische Säuren und Wasserstoffperoxid (desinfizierend) werden nach Abschluss der vorgenannten Schritte eins und zwei in einem dritten neutralisiert, wobei es sich bei den anorganischen Säuren um HCl, H₃PO₄, H₂SO₄ oder andere handeln kann. Die anorganischen Säuren weisen bei ihrer Verwendung im Gemisch, das etwa der Menge des umzupumpenden Volumens an Reinigungs-/ Desinfektionsflüssigkeit von 5% bis 25% entspricht, einen Konzentrationsgrad von 5% bis 20% auf. Nach einer Klarspülung des Rohrabschnitts werden dessen Innenwandungen mit einer Phosphatierlösung zum Zwecke des Korrosionsschutzes in Wirkverbindung gebracht. Gelöste Festpartikel werden aus der letzten Stufe der mehrkammerigen Anordnung von Absetzbecken abgezogen.

Die Erfindung soll anhand eines Ausführungsbeispiels, welches eine Einrichtung zur Durchführung des Verfahrens zeigt näher erläutert werden.
- Figur 1:: Gesamtdarstellung im Schema einer erfindungsgemäßen Einrichtung zum Reinigen, Desinfizieren, Spülen eines Trinkwasserrohrs

Die Einrichtung zur Durchführung des Verfahrens besteht aus einer auf einem Kfz aufgebauten mehrkammerigen Anordnung von Absetzbecken 1, wobei gemäß der Ausführung nach Figur 1 beispielsweise 3 Kammern, verbunden miteinander durch einen Überlauf, vorhanden sind und eine einen Reinigungs-/Desinfektions- und Spülkreislauf aufrechterhaltende Umwälzpumpe 2 in den einzelnen Behandlungsschritten wirkend, danach und vor einer Dosiereinheit 3 für schwach, chemisch oder oxidative Substanzen vorhanden ist. Nach der Dosiereinheit 3 befindet sich in einer Zulaufleitung ein Lufteintritt 4 für komprimierte Luft, sodass über die Fließgeschwindigkeit der umzupumpenden Flüssigkeiten und mittels kavitationsbedingenden Effekten gemeinsam mit den erfinderisch hinzugesetzten chemischen Substanzen auch sehr feste Aufwüchse in Trinkwasserrohren 5 beseitigbar sind. Das in der 3. Kammer vorgeklärte und in einer Neutralisationsstufe (nicht näher dargestellt) - nach einem Reinigungs-/Desinfektionszyklus gereinigte Wasser kann dort über einen Ablauf 6 in den Vorfluter entlassen werden.
Es ist denkbar, dass die Einrichtung über den Anschluss entsprechend voneinander entfernter Hydranten 7, 8 oder im offenen Grabenverbau mit einem abgeschotteten Rohrstrang in Wirkverbindung gebracht wird.

Die Vorteile der Erfindung werden zusammenfassend darin gesehen:
- Verminderung des gerätetechnischen Aufwandes gegenüber herkömmlicher Luft-Wasser-Spülungen,
- Verbesserung der Wirksamkeit einer Luft-Wasser-Spülung in einem kombinierten Verfahren der Reinigung und Desinfektion und damit Zeitersparnis,
- bei technisch und ökonomisch effektiverer Arbeitsweise findet dennoch keine Umweltbeeinträchtigung statt.

### Bezugszeichenliste

- 1: - Absetzbecken
- 2: - Umwälzpumpe
- 3: - Dosiereinheit
- 4: - Lufteintritt
- 5: - Trinkwasserrohr
- 6: - Ablauf
- 7: - Hydrant
- 8: - Hydrant

## Patentansprüche

1. Verfahren zur abschnittsweisen Reinigung, bei gleichzeitiger Desinfektion, von erdverlegten Rohrleitungen des öffentlichen Trinkwassernetzes, wobei ein abgeschiebertes oder vorübergehend im offenen Grabenverbau vom übrigen Trinkwassernetz getrenntes Teilstück über eine mobile Einrichtung in einem ersten Schritt mittels einer im Kreislauf umgepumpten Reinigungsflüssigkeit beaufschlagt wird, in welche dosiert komprimierte Luft und ein Gemisch gering konzentrierter chemischer Zusätze zur Lösung von Inkrustationen und zur Desinfektion hinzugegeben wird und nach jeweiligem Durchsatz die Reinigungsflüssigkeit über eine mehrkammerige Anordnung von Absetzbecken (1) vorgeklärt wird, sodass nach Absetzen gelöster Feststoffpartikel die Reinigungsflüssigkeit nur in geringem Maße durch Frischwasser auf das Niveau der geforderten Menge des Durchsatzes an Reinigungsflüssigkeit ergänzt und der Reinigungsfortschritt, unter anderem, mittels Trübungsmessung überwacht wird, in einem zweiten Schritt - nach Beenden der Zirkulation der Reinigungsflüssigkeit - letztere während einer Ruhephase zur Lösung letzter Rückstände / Ablagerungen in der zu reinigenden Rohrleitung in definierter Zeit verbleibt, wobei in einem dritten Schritt - nach Beenden des Reinigens gemäß dem ersten und zweiten Schritt - die chemischen Zusätze in der Reinigungsflüssigkeit neutralisiert werden und einem Vorfluter zugeführt wird, in einem vierten Schritt eine Klarspülung des gereinigten Trinkwasserrohres (5) mit Frischwasser erfolgt und in einem fünften Schritt auf die Rohrinnenwandung eine Inhibitorlösung, zum Zweck des Korrosionsschutzes aufgebracht wird.

2. Verfahren zur abschnittsweisen Reinigung nach Anspruch 1, **gekennzeichnet dadurch, dass** die Dosierung der chemischen oder oxidativen Zusätze während des Reinigungsvorganges gemäß der Schritte eins und zwei aufgrund zurückgehender Trübung bzw. eines sich erhöhenden Volumenstromes kontinuierlich gesenkt wird.

3. Verfahren zur abschnittsweisen Reinigung nach Anspruch 1 und 2, **gekennzeichnet dadurch, dass** als chemischer Zusatz und als oxidativer Zusatz zum einen gering konzentrierte anorganische Säuren und zum anderen Wasserstoffperoxid eingesetzt werden.

4. Verfahren zur abschnittsweisen Reinigung nach Anspruch 1 und 3, **gekennzeichnet dadurch, dass** das Gemisch der schwach konzentrierten anorganischen Säuren einen mengenmäßigen Anteil von 5% bis 25%, gemessen am Gesamtvolumen der in einer zu reinigenden Rohrleitung enthaltenen Menge Trinkwassers, ausmacht.

5. Verfahren zur abschnittsweisen Reinigung nach einem der vorherigen Ansprüche, **gekennzeichnet dadurch, dass** als anorganischen Säure bevorzugt HCl, H₃PO₄ oder H₂SO₄ verwendet werden, wobei sie in einem Gemisch vorliegend, einen Konzentrationsgrad von 5% bis 20% aufweisen.

6. Verfahren zur abschnittsweisen Reinigung nach Anspruch 1, **gekennzeichnet dadurch, dass** in der Inhibitorlösung Phosphat gelöst ist.

7. Einrichtung zur abschnittsweisen Reinigung, bei gleichzeitiger Desinfektion, enthaltend eine mehrkammerige Anordnung von Absetzbecken (1) und eine Dosiereinheit (3) für chemische Zusätze und für ein Oxidationsmittel" von erdverlegten Rohrleitungen des öffentlichen Trinkwassernetzes zur Durchführung des Verfahrens nach Anspruch 1, **gekennzeichnet dadurch, dass** die mehrkammerige Anordnung von Absetzbecken (1) eine Reinigungs-/Desinfektions- oder Spülflüssigkeit aufnimmt, die über einen Zulauf für Frischwasser mit einem Hydranten (8) in Wirkverbindung steht und, die an ihrem letzten Absetzbecken (1) einen Ablauf (6) für vorgeklärtes Wasser zum Abfluss in einen Vorfluter besitzt, wobei eine Umwälzpumpe (2) für die Aufrechterhaltung einer Kreislaufförderung, die Dosiereinheit (3) für die chemischen und oxidativen Zusätze sowie für eine Inhibitorlösung und ein Lufteintritt (4) für komprimierte Luft in eine Zuführungsleitung über einen Hydranten (7) in ein zu behandelndes Trinkwasserrohr (5), in Reihe geschaltet, den Absetzbecken (1) folgen.

8. Einrichtung zur abschnittsweisen Reinigung nach Anspruch 7 in der Verwendung einer mobilen Verfahrbarkeit auf einem Kfz, bei Anschluss zwischen zwei in definierter Entfernung zueinander befindlichen Hydranten (7, 8) bzw. an einem Rohrabschnitt im offenen Grabenverbau, dessen Enden mit Kopfplatten und entsprechenden Schiebern versehen sind.

## Claims

1. A method for the sectional cleaning, along with simultaneous disinfection, of buried pipelines in the public drinking water network, wherein a valved-off portion or a portion which is separated temporarily, in an open ditch, from the rest of the drinking water network is subjected in a first step, via a mobile apparatus, to the action of a cleaning liquid which is pumped in circulation and is dosed with compressed air and a mixture of low-concentration chemical additives for dissolving encrustation and for disinfecting purposes and, following each passage of the cleaning liquid, said cleaning liquid is precleaned via a multi-chamber arrangement of settling tanks (1), and therefore, once dissolved solid particles have settled, only a small amount of fresh water must be added to the cleaning liquid to reach the level of the required cleaning liquid throughput, and progress of the cleansing action is monitored, inter alia, by means of turbidity measurements; in a second step - following completion of the circulation of the cleaning liquid - the latter remains in the pipeline to be cleaned for a defined period during a rest phase for dissolving final residues/deposits; wherein in a third step - following completion of cleaning in accordance with the first and second steps - the chemical additives in the cleaning liquid are neutralized and the latter is passed into a drainage ditch; in a fourth step, the cleaned drinking water pipe (5) is subjected to final rinsing with fresh water; and in a fifth step, an inhibitor solution is applied to the inner wall of the pipe in order to protect it against corrosion.

2. The method for sectional cleaning according to claim 1, **characterized in that** the dosage of the chemical or oxidative additives during the cleaning process in accordance with steps one and two is continuously reduced due to subsiding turbidity or increased volumetric flow, respectively.

3. The method for sectional cleaning according to claims 1 and 2, **characterized in that** low-concentration inorganic acids on the one hand and hydrogen peroxide on the other are used as the chemical additive and as the oxidative additive.

4. The method for sectional cleaning according to claims 1 and 3, **characterized in that** the mixture of low-concentration inorganic acids makes up 5% to 25%, compared to the total volume of the amount of drinking water contained in a pipeline to be cleaned.

5. The method for sectional cleaning according to any one of the preceding claims, **characterized in that** HCl, H₃PO₄ or H₂SO₄ are preferably used as the inorganic acid, wherein their concentration, when present in a mixture, ranges from 5% to 20%.

6. The method for sectional cleaning according to claim 1, **characterized in that** phosphate is dissolved in the inhibitor solution.

7. A facility for the sectional cleansing, along with simultaneous disinfection, of buried pipelines in the public drinking water network, containing a multi-chamber arrangement of settling tanks (1) and a dosing unit (3) for chemical additives and an oxidizing agent, which facility serves to perform the method according to claim 1, **characterized in that** said multi-chamber arrangement of settling tanks (1) holds a cleaning/disinfection or rinsing liquid which is in effective connection with a hydrant (8) via a fresh water inlet and, at its last settling tank (1), comprises an outlet (6) for passing precleaned water into a draining ditch, wherein a circulating pump (2) for continued circulation, the dosing unit (3) for the chemical and oxidative additives and an inhibitor solution, and an air inlet (4) for introducing compressed air into a supply line and, via a hydrant (7), into a drinking water pipe (5) to be treated, are connected in series downstream of the settling tanks (1).

8. The facility for sectional cleaning according to claim 7, arranged for mobile use on a motor vehicle, when connected between two hydrants (7, 8) arranged at a defined distance from one another or to a pipe section in an open ditch, the ends of which are equipped with end plates and respective valves.

## Revendications

1. Procédé de nettoyage par sections, avec désinfection simultanée, de conduites enterrées du réseau d'eau potable public, un tronçon fermé par vanne ou séparé temporairement du reste du réseau d'eau potable dans le blindage de tranchée ouvert étant, dans une première étape, alimenté, par le biais d'un dispositif mobile, avec un liquide de nettoyage qui est transvasé par pompage dans le circuit et dans lequel une quantité dosée d'air comprimé et un mélange d'additifs chimiques faiblement concentrés étant ajoutés pour la dissolution d'incrustations et pour la désinfection et, après chaque passage, le liquide de nettoyage étant prédécanté par le biais d'un ensemble à chambre multiples de bacs de décantation (1) de telle sorte que, après le dépôts de particules de matières solides dissoutes, le liquide de nettoyage ne doit être complété que dans une faible mesure par de l'eau claire jusqu'au niveau de la quantité exigée du passage de liquide de nettoyage, et l'avancement du nettoyage est surveillé en autres au moyen de la mesure de turbidité, dans une deuxième étape - une fois terminée la circulation du liquide de nettoyage - ce dernier demeure, au cours d'une phase de repos, pendant un certain temps dans la conduite à nettoyer pour la dissolution des derniers résidus/dépôts - les additifs chimiques dans le liquide de nettoyage étant neutralisés dans une troisième étape - une fois terminé le nettoyage selon la première est la deuxième étape - et le liquide de nettoyage étant conduit à un collecteur, et un rinçage du tube d'eau potable (5) nettoyé étant effectué avec l'eau claire dans une quatrième étape, et une solution inhibitrice étant appliquée dans une cinquième étape sur la paroi intérieure de tube à des fins de protection contre la corrosion.

2. Procédé de nettoyage par sections selon la revendication 1, **caractérisé en ce que** le dosage des additifs chimiques ou oxydants pendant le processus de nettoyage selon les étapes une et deux est abaissé de façon continue en raison du recul de la turbidité ou respectivement d'un flux volumique en augmentation.

3. Procédé de nettoyage par sections selon les revendications 1 et 2, **caractérisé en ce que**, comme additif chimique et comme additif oxydant, on utilise d'une part des acides anorganiques faiblement concentrés et d'autre part du peroxyde d'hydrogène.

4. Procédé de nettoyage par sections selon les revendications 1 et 3, **caractérisé en ce que** le mélange des acides anorganiques faiblement concentrés représente, en quantité, une fraction de 5% à 25%, mesurée sur le volume complet de la quantité d'eau potable contenue dans une conduite à nettoyer.

5. Procédé de nettoyage par sections selon une des revendications précédentes, **caractérisé en ce que**, comme acides anorganiques, on utilise de préférence HCl, H₃PO₄ ou H₂SO₄, ceux-ci présentant dans un mélange en l'occurrence un taux de concentration de 5% à 20 %.

6. Procédé de nettoyage par sections selon la revendication 1, **caractérisé en ce que** du phosphate est dissous dans la solution inhibitrice.

7. Procédé de nettoyage par sections de conduites enterrées du réseau d'eau potable public, avec désinfection simultanée, contenant un ensemble à chambre multiples de bacs de décantation (1) et une unité de dosage (3) pour additifs chimiques et pour un agent oxydant, pour la réalisation du procédé selon la revendication 1, **caractérisé en ce que** l'ensemble à chambre multiples de bacs de décantation (1) reçoit un liquide de nettoyage/de désinfection ou de rinçage qui est en liaison opératoire avec une bouche à eau (8) par le biais d'un amenée d'eau claire et qui, au niveau de son dernier bac de décantation (1), possède un conduit d'écoulement (6) pour l'eau prédécantée en vue de l'écoulement dans un collecteur - une pompe de recirculation (2) pour le maintien d'une circulation dans le circuit, l'unité de dosage (3) pour les additifs chimiques et oxydants ainsi que pour une solution inhibitrice, et une entrée d'air (4) pour de l'air comprimé dans une conduite d'amenée par le biais d'une bouche à eau (7) dans un tube d'eau potable (5) à traiter suivant les bacs de décantation (1) dans un montage en série.

8. Dispositif destiné au nettoyage par sections selon la revendication 7 dans l'utilisation d'un déplacement mobile sur un véhicule automobile, lors du raccordement entre deux bouches à eau (7, 8) placées à une distance définie l'une de l'autre ou respectivement sur un tronçon tubulaire dans le blindage de tranchée ouvert dont les extrémités sont munies de plaques de têtes et de registres correspondants.
